# EUROPÄISCHE PATENTSCHRIFT

(11) **EP 0 654 348 B1**
(45) Veröffentlichungstag und Bekanntmachung des Hinweises auf die Patenterteilung: **02.04.1997**
(21) Anmeldenummer: 94115949.3
(22) Anmeldetag: 10.10.1994
(51) Int. Cl.: B41F 23/04, B65H 23/24

(54) **Vorrichtung und Verfahren für eine Materialbahn**
Device and method for a web material
Dispositif et procédé pour un matériau en bande

(30) Priorität: 18.11.1993 US 154185
(43) Veröffentlichungstag der Anmeldung: 24.05.1995
(73) Patentinhaber: Heidelberger Druckmaschinen Aktiengesellschaft, D-69115 Heidelberg (DE)
(72) Erfinder: Murray, Robert R., Madbury, NH 03820 (US)
(74) Vertreter: Stoltenberg, Heinz-Herbert Baldo

(56) Entgegenhaltungen:
- GB-A- 2 096 974
- PATENT ABSTRACTS OF JAPAN vol. 9, no. 176 (M-398) 20. Juli 1995 & JP-A-60 046 250 (TOPPAN INSATSU K.K.) 13. März 1985

## Beschreibung

Die vorliegende Erfindung betrifft eine Vorrichtung und ein Verfahren für eine Materialbahn, im besonderen für das Kühlen einer bedruckten Papierbahn.

Eine Druckmaschine bringt Farbe auf eine Papierbahn auf, während diese der Länge nach durch die Druckmaschine bewegt wird. Danach wird die frisch bedruckte Bahn durch einen Trockner bewegt und anschließend durch ein Kühlwalzensystem, um die erhitzte Bahn abzukühlen und die Farbe zu härten. Das Kühlwalzensystem umfaßt eine Reihe von Kühlwalzen, die gekühlt werden, indem Wasser durch das Innere der Walzen zirkuliert.

Bei der Bewegung der Papierbahn von dem Trockner zu dem Kühlwalzensystem haften Grenzschichten an den beiden Randflächen der bewegten Bahn und werden von dieser mitgetragen. Die Grenzschichten auf den Oberflächen der sich aus dem Trockner bewegenden Bahn enthalten Lösungsmitteldunst und Farbrückstände, die mit der Bahn zum Kühlwalzensystem gelangen und um die Walzen des Kühlwalzensystems transportiert werden. Die Grenzschichten isolieren die erhitzten Bahnoberflächen von den gekühlten Oberflächen der Kühlwalzen und unterdrücken somit die Wärmeabgabe der Bahn an die Kühlwalzen. Außerdem werden mit der Bewegung der Bahn durch das Kühlwalzensystem die Dämpfe von Farbe und anderen Lösungsmitteln als Rückstände auf den Kühlwalzenoberflächen abgelagert. Die sich auf den Kühlwalzen ansammelnden Farbrückstände können auf die Bahn zurückübertragen werden und die nachfolgenden bedruckten Flächen der Bahn beschmutzen.

Die GB 2 096 974 beschreibt eine Vorrichtung und ein Verfahren gemäß den Oberbegriffen der Ansprüche 1 und 11 zur Verhinderung eines Luftfilmes zwischen einer Bahn und einer Führungswalze. In dieser Vorrichtung ist eine sich über die gesamte Walzenbreite erstreckende und einen hohen Druckgradienten aufweisende Blasdüse entlang der Linie des tangentialen Kontakts der Bahn mit der Führungswalze angeordnet.

In dem U.S. Patent Nr. 4,476,636 ist ein bekanntes Kühlwalzensystem zum Ableiten von Wärme von einer Bahn offenbart. Dieses System umfaßt ein Paar kleine Grenzschicht-Steuerwalzen, die so angebracht sind, daß sie in beweglichem Kontakt mit den beiden Randflächen einer sich bewegenden Bahn stehen. Jede Grenzschicht-Steuerwalze rotiert entgegengesetzt zu der Richtung, in welcher sich die Bahn über die Walze bewegt. Somit wird eine von der Bahnoberfläche getragene Grenzschicht hinweggedrückt, wenn die Bahn sich gegen die Grenzschicht-Steuerwalze bewegt.

Das U.S. Patent Nr. 5,036,600 offenbart ein weiteres bekanntes Kühlwalzensystem zum Ableiten der Wärme von einer Bahn. Dieses System umfaßt eine Vielzahl von Kühlwalzen, die in geringem Abstand voneinander angeordnet sind, um Störzonen zu bilden. Eine Grenzschicht auf den Bahnflächen bewegt sich durch diese Störzonen und wird dabei von der Bahn gefegt.

Eine weitere bekannte Vorrichtung 10 für das Ableiten von Wärme von einer Bahn ist in den Figuren 1 und 2 der beigefügten Zeichnungen dargestellt. Diese Vorrichtung des Standes der Technik umfaßt eine zylindrische Kühlwalze 12, die durch einen entsprechenden Getriebezug (nicht gezeigt) im Uhrzeigersinn um ihre Mittenachse gedreht wird. Die Kühlwalze 12 hat eine zylindrische Außenfläche 14, die in bekannter Weise durch Zirkulieren von Wasser durch ihr Inneres gekühlt wird. Eine bedruckte Papierbahn 16 wird um die Kühlwalze 12 geführt und bewegt sich in die durch einen Pfeil 18 angezeigte Richtung (siehe Fig. 1).

Eine lineare Düse 22 (Fig. 1 und 2) erstreckt sich über der Bahn 16. Die Düse 22 richtet einen Luftstrom auf den linearen Bereich, der sich parallel zur Mittenachse der Kühlwalze 12 über die Bahn 16 erstreckt. Der lineare Bereich des Kontakts des Luftstroms aus der Düse 22 mit der Bahn 16 befindet sich in einem kurzen Abstand unterhalb einer Linie des tangentialen Kontakts der Bahn 16 mit der Kühlwalze. Der lineare Bereich, in welchem Luft aus der Düse 22 auf die Bahn 16 geblasen wird, verläuft parallel zu der Linie des tangentialen Kontakts der Bahn 16 mit der Kühlwalze 12.

Bei dieser in Fig. 1 und 2 dargestellten Vorrichtung des Standes der Technik wurden immer wieder noch warme Streifen in der die Kühlwalze 12 verlassenden Bahn festgestellt. Diese Streifen weisen Temperaturen auf, die bis zu 38°C (100°F) über der Temperatur des Umfeldes liegen können. Diese warmen Streifen treten bei höheren Bahngeschwindigkeiten (höher als 457 m/min. = 1500 feet/min.) häufiger und mit größerer Intensität in Erscheinung.

Diese warnen Streifen der Bahn 16, wo eine geringe Wärmeabgabe erfolgte, sind auch Bereiche, wo Lösungsmitteldämpfe niederschlagen. Die Lösungsmittelkondensation auf den warmen Streifen kann um das Hundertfache höher sein als in den relativ kühlen or kalten Bereichen der Bahn 16. Es wird angenommen, daß diese warmen Streifen oder Bereiche der geringen Wärmeabgabe auf Fließtaschen für Lösungsmitteldämpfe oder -flüssigkeit zurückzuführen sind, die sich zwischen der Bahn und der Kühlwalze bilden.

Eine verbesserte Vorrichtung für eine Bahn umfaßt eine Walze. Die Bahn bewegt sich auf einem Pfad, der um die Walze führt. Die Bahn wird gebogen, so daß ein mittlerer Teil der Bahn mit der Mantelfläche der Walze in Kontakt kommt, und zwar oberhalb des Kontaktbereichs der beiden Seitenteile der Bahn mit der Walze. Die Vorrichtung ist in vorteilhafter Weise mit einer Kühlwalze versehen, um Wärme von der Bahn abzuleiten.

In einer spezifischen Ausgestaltung der Erfindung wird durch eine Düse ein Luftstrom auf die Bahn gerichtet, um den mittleren Teil der Bahn zu biegen und diesen somit in Kontakt mit der Walze zu bringen, bevor die beiden Seitenteile der Bahn mit der Walze in Kontakt kommen. Die beiden Seitenteile der Düse erstrecken sich unterhalb des mittleren Teils der Düse und richten einen Luftstrom auf die beiden Randteile der Bahn.

Die Düse kann V-förmig oder bogenförmig ausgebildet sein. Mit beiden Konfigurationen erstreckt sich die Düse zum Teil um die Kühlwalze und hat einen Krümmungsmittelpunkt, der auf der Mittenachse der Kühlwalze liegt.

Die genannten und weitere Merkmale der vorliegenden Erfindung werden durch die folgende Beschreibung im Zusammenhang mit den beigefügten, nachstehend erläuterten Zeichnungen weiter verdeutlicht.

Es zeigt:
- Fig. 1: eine schematische Darstellung einer bekannten Vorrichtung für das Ableiten von Wärme von einer Bahn;
- Fig. 2: eine Seitenansicht der bekannten Vorrichtung der Fig. 1;
- Fig. 3: eine schematische, bildliche Darstellung einer Vorrichtung gemäß der vorliegenden Erfindung zum Ableiten von Wärme von einer Bahn;
- Fig. 4: eine Seitenansicht der Vorrichtung der Fig. 3, welche das Verhältniss zwischen einer Bahn, einer Kühlwalze und einer Düse zeigt;
- Fig. 5: ist eine Draufsicht entlang der Linie 5-5 der Fig. 4, welche die Konstruktion der Düse zeigt;
- Fig. 6: ist eine Teilansicht entlang der Linie 6-6 der Fig. 5, welche die weitere Konstruktion der Düse zeigt; und
- Fig. 7: ist eine Draufsicht, welche eine zweite Ausführungsform der Düse zeigt.

Es ist eine in den Fig. 3 und 4 gezeigte Vorrichtung zum Ableiten von Wärme von einer Papierbahn vorgesehen. Vor dem Kontakt einer Bahn mit der erfindungsgemäßen Vorrichtung druckt eine Druckmaschine (nicht gezeigt) ein farbiges Druckbild auf die Bahn 16. Die Bahn 16 wird dann durch einen Trockner bewegt, um die Farbe auf den Bahnoberflächen zu trocknen. Anschließend wird die Bahn 16 durch die Vorrichtung 30 bewegt, um die Bahn zu kühlen und die Farbe zu härten.

Die Vorrichtung 30 umfaßt eine Kühlwalze 32 mit einer zylindrischen Mantelfläche 34, die in bekannter Weise gekühlt wird, indem Wasser durch das Innere der Kühlwalze zirkuliert. Ein Motor 36 (Fig. 3) ist mit der Kühlwalze 32 verbunden und rotiert diese um ihre Mittenachse im Uhrzeigersinn. Bahnleitrollen 38 und 40 ergreifen die Bahn 16 unterhalb der Kühlwalze 32 und führen die Bahn zu. Es sei wohlverstanden, daß die Vorrichtung 30 auch für andere Zwecke als das Ableiten von Wärme von einer Bahn und mit anderen Walzen als der Kühlwalze 32 verwendet werden kann.

Gemäß einer Ausführung der vorliegenden Erfindung, wird ein mittlerer Teil 44 der Bahn 16 (Fig. 3 und 4) durchgebogen, um diesen mit der Mantelfläche 34 der Kühlwalze 32 in Kontakt zu bringen, und zwar oberhalb der Stelle, wo die beiden Seitenteile 46 und 48 der Bahn 16 (Fig. 3) die Mantelfläche 34 der Kühlwalze 32 kontaktieren. Wenn der mittlere Teil 44 der Bahn 16 nicht durchgebogen wird, so ist die ganze Bahn 16 mit der Mantelfläche 34 der Kühlwalze 32 in Kontakt, und zwar entlang einer in Fig. 3 angedeuteten Tangente 52, die im folgenden eine hypothetische Linie des tangentialen Kontakts genannt wird. Jedoch wird der mittlere Teil 44 der Bahn 16 durchgebogen, um diesen mit der Mantelfläche 34 der Kühlwalze 32 oberhalb der hypothetischen Linie 52 des tangentialen Kontakts in Kontakt zu bringen.

Die gerade hypothetische Linie 52 des tangentialen Kontakts der Bahn 16 mit der Kühlwalze 32 erstreckt sich parallel zur zentralen Längsachse, um welche die Kühlwalze sich dreht. Die eigentliche Linie des Kontaktes der Bahn 16 mit der Mantelfläche 34 der Kühlwalze 32 verläuft in einer bogenförmigen Krümmung nach unten (wie in den Fig. 3 und 4 gezeigt) und vorwärts, d. h. oberhalb der hypothetischen Linie 52 des tangentialen Kontakts. Jedoch die beiden Seitenteile 46 und 48 der Bahn 16 bewegen sich in den Kontakt mit der Mantelfläche 34 der Kühlwalze 32 entlang der hypothetischen Linie 52 des tangentialen Kontakts.

Die eigentliche Linie des Kontakts der Bahn 16 mit der Mantelfläche 34 der Kühlwalze 32 hat also einen gekrümmten mittleren Teil und auch sich von dem mittleren Teil in entgegengesetzte Richtungen erstreckende gerade Endteile. Die geraden Endteile der eigentlichen Linie des Kontakts der Bahn 16 mit der Kühlwalze 32 fallen mit der hypothetischen Linie 52 des tangentialen Kontakts zusammen.

Da der mittlere Teil 44 (Fig. 3) der Bahn 16 vor deren beiden Seitenteilen 46 und 48 die Kühlwalze 32 kontaktiert, werden sich möglicherweise in Längsrichtung zwischen der Bahn 16 und der Kühlwalze 32 bildende Falten oder Taschen von dem mittleren Teil 44 aus in Richtung der beiden Seitenteile 46 und 48 der Bahn 16 geglättet, während diese sich in den Kontakt mit der Kühlwalze 32 bewegt. Auf diese Weise läßt sich das Entstehen von warmen Streifen oder von Bereichen, in denen eine geringe Wärmeabgabe stattfand, verhindern.

In der dargestellten Ausführung der Erfindung wird der Bahn 16 vor der Kühlwalze 32 Feuchtigkeit zugeführt. Die aufgebrachte Feuchtigkeit schwächt die Spannung der Papierbahn und erlaubt einen Ausgleich der Spannung über die gesamte Bahn 16. Die Feuchtigkeitszufuhr auf die Bahn vor der Kühlwalze hat sich als besonders vorteilhaft erwiesen, wenn die Bahn ein leichtgewichtiges Papier von niedriger Grammatur ist.

Die Feuchtigkeit wird auf die Bahn 16 vor der Kühlwalze 32 mittels eines Sprühbalkens 56 aufgebracht, durch welchen ein feiner Wassernebel auf die Bahn 16 gerichtet wird, wie dies in den Fig. 3 und 4 schematisch dargestellt ist. Es ist auch denkbar, daß andere herkömmliche Mittel zur Befeuchtung der Bahn verwendet werden. Es könnten z. B. Walzen eingesetzt werden, die Feuchtigkeit aus einem Reservoir auf die Bahn übertragen.

Es ist denkbar, daß viele verschiedene Einrichtungen den Kontakt des mittleren Teils 44 der Bahn 16 vor dem Kontakt der beiden Seitenteile 46 und 48 der Bahn mit der Mantelfläche 34 der Kühlwalze 32 bewirken können. Es könnten z.B. durch verschiedene Einrichtungen die beiden Seitenteile 46 und 48 der Bahn angehoben werden. Dies könnte mittels einer Vakuumquelle geschehen, wodurch die Seitenteile 46 und 48 der Bahn nach oben angesaugt werden. Falls erwünscht, könnte ein Halterad verwendet werden, um die Seitenteile 46 und 48 der Bahn 16 hochzuheben. Es wird auch erwogen, eine angepaßte Tragfläche zu verwenden, um den Kontakt des mittleren Teils 44 vor dem Kontakt der beiden Seitenteile 46 und 48 der Bahn 16 mit der Kühlwalze 32 herzustellen.

Ein weiteres charakteristisches Merkmal der vorliegenden Erfindung ist eine Düse 58 (Fig. 4 und 5) zur Verwendung für das Durchbiegen des mittleren Teils 44 der Bahn 16 an einer Stelle vor der hypothetischen Linie 52 des tangentialen Kontakts der Bahn 16 mit der Kühlwalze 32. Durch die Düse 58 wird ein Luftstrom 60 auf die Bahn 16 gerichtet, wodurch diese nach unten gegen die Mantelfläche 34 der Kühlwalze 32 gepreßt wird, wie in Fig. 4 gezeigt.

Die Düse 58 hat eine nichtlineare Form und richtet den Druck eines Fluides auf einen Bereich des mittleren Teils 44 der Bahn 16, der sich oberhalb der hypothetischen Linie 52 des tangentialen Kontakts der Bahn 16 mit der Kühlwalze 32 befindet. Die Düse 58 richtet den Druck eines Fluides auch auf die beiden Seitenteile 46 und 48 der Bahn 16 an Stellen, die unterhalb der hypothetischen Linie 52 des tangentialen Kontakts der Bahn 16 mit der Kühlwalze 32 liegen.

Die in Fig. 4 dargestellte spezifische Düse 58 ist bogenlinienförmig gestaltet, wenn auf einer Ebene betrachtet, die sich parallel zu der längsgerichteten Mittenachse der Kühlwalze 32 erstreckt. Der Krümmungsmittelpunkt der Düse 58 befindet sich in einer Ebene, die sich senkrecht zur Mittenachse der Kühlwalze 32 und durch die Mitte der Kühlwalze 32 erstreckt.

Die in Fig. 5 dargestellte Düse 58 hat eine gekrümmte Form, die einen Teil eines Kreises darstellt. Jedoch ist auch eine Düse 58 denkbar, die bogenlinienförmig gestaltet ist und nicht Teil eines Kreises darstellt. Somit könnte die Düse 58 bogenlinienförmig sein (wie in Fig. 5 gezeigt) und mehrere Krümmungsmittelpunkte haben.

Es wird eine Düse 58 bevorzugt, die Druckluft auf den mittleren Teil 44 der Bahn 16 oberhalb der hypothetischen Linie 52 des tangentialen Kontakts richtet, um eine maximale Glättung der Bahn zu bewirken. Die Düse 58 könnte jedoch nur auf Bereiche der Bahn 16 unterhalb einer Linie des tangentialen Kontakts der Bahn 16 mit der Kühlwalze 32 Druckluft richten. Somit könnte die Düse 58 von der in Fig. 4 gezeigten Stelle im Uhrzeigersinn verschoben werden und eine Glättung der Bahn bewirken, die eine Verbesserung der mit der geradlinigen Düse 22 des Standes der Technik (Fig. 1 und 2) erzielten Glättung darstellt.

Gemäß einer Ausgestaltung der Erfindung erstreckt sich die Düse 58 in Umfangsrichtung um einen Teil der Kühlwalze 32 (Fig. 4). Somit hat die Düse 58 eine bogenlinienförmige Konfiguration und erstreckt sich in einer Ebene senkrecht zur Mittenachse der Kühlwalze 32, wie in Fig. 4 dargestellt. Der Krümmungsmittelpunkt der Düse 58 liegt also auf der Mittenachse der Kühlwalze 32.

Die Düse 58 befindet sich über ihre gesamte Länge in einem gleichen Abstand von der Mantelfläche 34 der Kühlwalze 32. Dies gewährleistet, daß durch den Strom von Luft oder Gas aus der Düse 58 über deren gesamte Länge ein gleichmäßiger, radial nach innen gerichteter Druck auf die Bahn 16 ausgeübt wird. Der Luftstrom von der Düse 58 ist in einer Weise radial nach innen auf die Kühlwalze 32 gerichtet, wie dies in Fig. 4 schematisch gezeigt ist.

Ein bogerlinienförmiger Krümmungsbereich 64 des Kontakts des Luftstromes 60 mit der Bahn 16 und der Kühlwalze 32 ist in Fig. 3 schematisch dargestellt. Die Bogenlinienform des Bereichs 64 stimmt mit der Bogenlinienform der Düse 58 überein, wie in Fig. 5 gezeigt. Somit befindet sich die Düse 58 ih ihrer gesamten Ausdehnung immer direkt über dem Bereich 64. Gleiche Teile des Bereichs 64 befinden sich oberhalb und unterhalb einer Linie 65, die sich über die Bahn 16 und parallel zur hypothetischen Linie 52 des tangentialen Kontakts erst reckt. Die Linie 65 unterhalb der hypothetischen Linie 52 des tangentialen Kontakts befindet sich in einem Abstand von letzterer, der gleich ist mit dem Abstand der Düse 22 des Standes der Technik (Fig. 2) von der eigentlichen Linie des tangentialen Kontakts.

In dem mittleren Teil 44 der Bahn 16 erstreckt sich der bogenlinienförmige Bereich 64 des Kontakts des Luftstroms 60 mit der Bahn 16 oberhalb der hypothetischen Linie 52 des tangentialen Kontakts der Bahn 16 mit der Kühlwalze 32 (siehe Fig. 3). Dadurch ist es möglich, daß der Luftstrom 60 aus der Düse 58 den mittleren Teil 44 der Bahn 16 nach unten durchbiegt (siehe Fig. 4) und diesen dabei vor der hypothetischen Linie 52 des tangentialen Kontakts mit der Mantelfläche 34 der Kühlwalze 32 in Kontakt bringt.

Der mittlere Teil 68 der Düse 58 befindet sich oberhalb der hypothetischen Linie 52 des tangentialen Kontakts der Bahn 16 mit der Kühlwalze 32. Folglich befindet sich der bogenlinienförmige Bereich 64 des Kontakts des Luftstroms 60 mit der Bahn 16 oberhalb der hypotetischen Linie 52 des tangentialen Kontakts der Bahn 16 mit der Kühlwalze 32 (siehe Fig. 3).

Der bogenlinienförmige Bereich 64 des Kontakts des Luftstroms 60 mit der Oberfläche der Bahn 16 hat einen mittleren Teil 80 (siehe Fig. 3), der sich direkt unterhalb des mittleren Teils 68 der Düse 58 befindet und mit der Konfiguration desselben übereinstimmt Der mittlere Teil 80 des Bereichs 64 erstreckt sich oberhalb der hypothetischen Linie 52 des tangentialen Kontakts der Bahn 16 mit der Kühlwalze 32 und ist auf den mittleren Teil 44 der Bahn 16 ausgerichtet.

Die beiden seitlichen Teile 74 und 76 der Düse 58 (siehe Fig. 5) erstrecken sich unterhalb deren mittlerem Teil 68. Der bogenlinienförmige Bereich 64 des Kontakts des Luftstroms 60 mit der Oberfläche der Bahn 16 hat zwei seitliche Teile 82 und 84 (siehe Fig. 3), die sich unterhalb dessen mittlerem Teil 80 erstrecken und unterhalb der hypothetischen Linie 52 des tangentialen Kontakts der Bahn 16 mit der Kühlwalze 32 verlaufen. Die seitlichen Teile 82 und 84 des Bereichs 64 befinden sich direkt unter der Düse 58 und haben die gleiche Konfiguration wie die seitlichen Teile 74 und 76 der Düse 58 (siehe Fig. 5).

Der mittlere Teil 44 der Bahn 16 (Fig. 3) kontaktiert die Kühlwalze 32 oberhalb der hypothetischen Linie 52 des tangentialen Kontakts der Bahn mit der Kühlwalze. Die beiden Seitenteile 46 und 48 der Bahn 16 kontaktieren die Kühlwalze 32 auf der hypothetischen Linie des tangentialen Kontakts der Bahn mit der Kühlwalze und werden dann in den seitlichen Teilen 82 und 84 des Bereichs 64 gegen die Kühlwalze gepreßt.

Da der Luftstrom 60 zuerst in dem mittleren Teil 80 und dann in den seitlichen Teilen 82 und 84 des Bereichs 64 mit der Web in Kontakt kommt, erfolgt ein Glätten der Falten von dem mittleren Teil 44 aus in Richtung der Randteile 46 und 48 der Bahn. Dieses Glätten der Falten in der Bahn 16 von deren mittlerem Teil 44 aus wird begünstigt, indem dieser mittlere Teil 44 der Bahn 16 durch Biegung mit der Mantelfläche 34 der Kühlwalze 32 in Kontakt gebracht wird, und zwar vor der hypothetischen Linie 52 des tangentialen Kontakts der Bahn mit der Kühlwalze 32.

Es sind viele verschiedene Ausgestaltungen der Düse 58 möglich. Jedoch in dem hier dargestellten Ausführungsbeispiel der Erfindung hat die Düse 58 ein im wesentlichen zylindrisches Gehäuse 96 (siehe Fig. 6), in welchem sich eine Verteilerkammer 98 befindet. An dem Gehäuse 96 befinden sich ein Paar seitliche Platten 100 und 102, welche eine Düse bilden, durch die der Luftstrom auf die Bahn 16 gerichtet wird.

In der dargestellten Ausführung der Düse 58 sind Distanzblöcke 104 zwischen den Platten 100 und 102 vorgesehen. Die Distanzblöcke 104 teilen den zwischen den Platten 100 und 102 gebildeten Schlitz in eine Vielzahl von längsgerichteten öffnungen auf, durch welche Luft aus der Verteilerkammer 98 geleitet wird. Es ist jedoch auch denkbar, daß die Düse 58 mit einem gänzlich offenen Schlitz 106 oder mit einer großen Zahl relativ kleiner runder öffnungen versehen ist, wodurch die Luft auf die Bahn 16 gerichtet wird.

In einer spezifischen Ausführung ist die Düse 58 (Fig. 5) ein Segment eines Kreises mit einer gestreckten Länge von 137 cm (54 inches), die der Länge der Kühlwalze 32 entspricht, mit welcher die Düse 58 in Kontakt ist. Bei dieser Düse 28 beträgt der Düsenbogen über der Streckung ca. 8 cm (3 inches). Die Düse 58 hat einen Krümmungsradius von ca. 620 cm (244 inches). Der Abstand zwischen dieser Düse und der Bahn, d.h. der radiale Abstand von der unteren Seite der Düse zur Bahn ist ca. 0,254 cm (0.10 inch) über die Länge der Düse. Die Breite des Düsenschlitzes 106 ist ca. 0,152 cm (0.060 inch).

Es ist zu bemerken, daß die hier oben genannten spezifischen Dimensionen für die Düse 58 zum Zwecke der Klarheit der Beschreibung angegeben sind. Die Düse 58 kann durchaus mit Abmessungen konstruiert sein, die von den hier gegebenen Abmessungen abweichen.

In der in den Fig. 3-6 dargestellten Ausführung der Erfindung hat die Düse 58 eine bogenlinienförmige Konfiguration. In der in Fig. 7 dargestellten Ausführung der Erfindung, hingegen, hat die Düse eine V-förmige Konfiguration. Da die Ausführung der Erfindung gemäß Fig. 7 im wesentlichen der Ausführung der Erfindung gemäß Fig. 1-6 gleicht, werden gleiche Bezugsziffern für die Bezeichnung gleicher Komponenten verwendet, wobei zur Vermeidung von Verwirrung der Buchstabe "a" zu den Ziffern der Fig. 7 hinzugefügt wird.

Die V-förmige Düse 58a hat einen mittleren oder spitzen Teil 68a. Lineare seitliche Teile 74a und 76a erstrecken sich von dem mittleren Teil 68a nach außen. Wenn die Düse 58a mit einer Kühlwalze in Kontakt ist, erstreckt sich der mittlere Teil 68a der Düse über einer hypothetische Linie des tangentialen Kontakts entsprechend der in Fig. 3 gezeigten hypothetischen Linie 52 des tangentialen Kontakts der Bahn mit der Kühlwalze. Die beiden seitlichen Teile 74a und 76a der Düse 58a erstrecken sich unterhalb der hypothetischen Linie des tangentialen Kontakts der Bahn mit der Kühlwalze.

Es wird darauf hingewiesen, daß die Düse 58a sich umfänglich um einen Teil der Mantelfläche der Kühlwalze erstreckt und - in einer Ebene senkrecht zur Mittenachse der Kühlwalze gesehen - einen Krümmungsmittelpunkt hat, der auf der Mittenachse der Kühlwalze liegt. Daraus ergibt sich, daß sich die Unterseite der Düse 58a über deren gesamte Länge in einem gleichen Abstand von der Mantelfläche der Kühlwalze befindet.

Die V-förmige Düse 58a hat einen scharfen Winkel in ihrem mittleren Teil 68a. Jedoch könnte dieser mittlere Teil 68a auch eine bogenförmige Konfiguration haben (wie in Fig. 7 gezeigt).

### BEZUGSZEICHENLISTE

- 16: Bahn
- 22: Düse (Stand der Technik)
- 30: Vorrichtung
- 32: Kühlwalze
- 34: Mantelfläche der Kühlwalze
- 36: Motor
- 38: Bahnleitrolle
- 40: Bahnleitrolle
- 44: mittlerer Teil der Bahn 16
- 46: Seitenteil der Bahn 16
- 48: Seitenteil der Bahn 16
- 52: hypothetische Linie des tangentialen Kontakts
- 56: Sprühbalken
- 58: Düse
- 58a: V-förmige Düse
- 60: Luftstrom
- 64: bogenlinienförmiger Bereich
- 65: Linie parallel zur Linie 52
- 68: mittlerer Düsenteil
- 68a: mittlerer Düsenteil
- 74: seitlicher Düsenteil
- 74a: seitlicher Düsenteil
- 76: seitlicher Düsenteil
- 76a: seitlicher Düsenteil
- 80: mittlerer Teil des Bereichs 64
- 82: seitlicher Teil des Bereichs 64
- 84: seitlicher Teil des Bereichs 64
- 96: Gehäuse 96 der Düse 58
- 98: Verteilerkammer
- 100: seitliche Platte
- 102: seitliche Platte
- 104: Distanzblöcke
- 106: Düsenschlitz

## Patentansprüche

1. Vorrichtung für eine Bahn, insbesondere zum Kühlen einer bedruckten Papierbahn mit einer eine zylindrische Mantelfläche aufweisenden Walze (32), mit einem Antrieb (36) zum Rotieren der Walze (32) sowie mit Führungselementen zum Bewegen der Bahn (16) entlang eines Pfades, der sich teilweise um die Walze (32) herum erstreckt,
**dadurch gekennzeichnet**,
daß eine Einrichtung vorgesehen ist, die den mittleren Teil (44) der Bahn (16) in Richtung der Mantelfläche der Walze (32) an einer Stelle durchbiegt, die bezüglich der Bewegungsrichtung der Bahn (16) oberhalb einer hypothetischen Linie (52) des tangentialen Kontakts der Bahn (16) mit der Walze (32) liegt, um dadurch den mittleren Teil (44) der Bahn (16) mit der zylindrischen Mantelfläche der Walze (32) in Kontakt zu bringen, bevor die beiden Seitenteile (46, 48) der Bahn (16) die Walze (32) kontaktieren.

2. Vorrichtung nach Anspruch 1,
**dadurch gekennzeichnet**,
daß die Einrichtung eine Düse (58) umfaßt, durch die ein Luftstrom auf einen Flächenbereich der Bahn (16) gerichtet wird, der sich bezüglich der Bewegungsrichtung der Bahn (16) von einer Stelle oberhalb der hypothetischen Linie (52) des tangentialen Kontakts in Richtung der beiden Seitenteile (46, 48) der Bahn (16) erstreckt.

3. Vorrichtung nach Anspruch 2,
**dadurch gekennzeichnet**,
daß die Düse (58a) eine im wesentlichen V-förmige Konfiguration aufweist, wobei sich der mittlere oder spitze Teil (68a) der Düse (58a) bezüglich der Bewegungsrichtung der Bahn (16) mindestens teilweise oberhalb der hypothetischen Linie (52) des tangentialen Kontakts erstreckt.

4. Vorrichtung nach Anspruch 2,
**dadurch gekennzeichnet**,
daß die Düse (58) einen bogenlinienförmigen mittleren Teil (68), der sich bezüglich der Bewegungsrichtung der Bahn (16) oberhalb der hypothetischen Linie (52) des tangentialen Kontakts befindet sowie zwei seitliche Teile (74, 76), die sich von dem mittleren Teil (68) aus bezüglich der Bewegungsrichtung der Bahn (16) unterhalb der hypothetischen Linie (52) des tangentialen Kontakts erstrecken, aufweist.

5. Vorrichtung nach einem der Ansprüche 2 bis 4,
**dadurch gekennzeichnet**,
daß die Düse (58) in einer senkrecht zur Mittenachse der Walze (32) verlaufenden Ebene gesehen bogenförmige Konfiguration aufweist.

6. Vorrichtung nach Anspruch 5,
**dadurch gekennzeichnet**,
daß der Krümmungsmittelpunkt der bogenformigen Konfiguration auf der Mittenachse der Walze (32) liegt.

7. Vorrichtung nach einem der Ansprüche 2 bis 6,
**dadurch gekennzeichnet**,
daß die Düse (58) ein Unterseitenteil aufweist, aus welchem Luft auf die Bahn (16) strömt, wobei der Unterseitenteil einen mittleren Düsenteil (68) umfaßt, der sich bezüglich der Bewegungsrichtung der Bahn (16) oberhalb der hypothetischen Linie (52) des tangentialen Kontakts befindet, und der Unterseitenteil weiterhin seitliche Düsenteile (74, 76) aufweist, die sich bezüglich der Bewegungsrichtung der Bahn 16 unterhalb der hypothetischen Linie (52) des tangentialen Kontakts erstrecken, wobei der Unterseitenteil der Düse (58) sich in seiner gesamten Länge in einem gleichen Abstand von der Mantelfläche der Walze (32) befindet.

8. Vorrichtung nach einem der Ansprüche 2 bis 7,
**dadurch gekennzeichnet**,
daß sich die Düse (58) zwischen den seitlichen Rändern der Bahn (16) und in Umfangsrichtung um einen Teil der zylindrischen Mantelfläche der Walze (32) erstreckt.

9. Vorrichtung nach einem der Ansprüche 2 bis 8,
**dadurch gekennzeichnet**,
daß sich die Düse (58) über ihre gesamte Länge in einem gleichen Abstand von der Mantelfläche der Walze (32) befindet.

10. Vorrichtung nach einem der vorhergehenden Ansprüche,
**dadurch gekennzeichnet**,
daß eine Vorrichtung (56) zum Aufbringen von Feuchtigkeit auf die Bahn (16) bezüglich der Bewegungsrichtung der Bahn (16) oberhalb der Walze (32) vorgesehen ist.

11. Verfahren zum Ableiten von Wärme von einer Bahn, insbesondere einer bedruckten Papierbahn, wobei die Bahn (16) um eine rotierbare Kühlwalze (32) geführt wird und Wärme von der Bahn (16) auf die Mantelfläche der Kühlwalze (32) übertragen wird,
**dadurch gekennzeichnet**,
daß beim Führen der Bahn (16) um die Kühlwalze (32) zuerst ein mittlerer Teil (44) der Bahn (16) mit der Mantelfläche der Kühlwalze (32) in Kontakt kommt und dann die beiden Seitenteile (46, 48) der Bahn (16) die Mantelfläche der Kühlwalze (32) kontaktieren.

12. Verfahren nach Anspruch 11,
**dadurch gekennzeichnet**,
daß der Druck eines Fluids gegen den mittleren Teil (44) der Bahn (16) gerichtet wird, um diesen in Richtung der Mantelfläche der Kühlwalze (32) durchzubiegen.

13. Verfahren nach Anspruch 12,
**dadurch gekennzeichnet**,
daß bezüglich der Bewegungsrichtung der Bahn (16) unterhalb der Stelle, an der der Druck des Fluids gegen den mitteleren Teil (44) der Bahn (16) gerichtet wird, zusätzlich der Druck eines Fluids gegen die beiden Seitenteile (46, 48) der Bahn (16) gerichtet wird, um die beiden Seitenteile (46, 48) der Bahn (16) gegen die Mantelfläche der Kühlwalze (32) zu drücken.

14. Verfahren nach Anspruch 13,
**dadurch gekennzeichnet**,
daß die Bahn (16) bezüglich der Bewegungsrichtung der Bahn oberhalb der Stelle, an der die beiden Seitenteile (46, 48) der Bahn erstmals mit der Kühlwalze (32) in Kontakt kommen, durchgebogen und während des Kontakts der beiden Seitenteile (46, 48) mit der Kühlwalze (32) in diesem Zustand gehalten wird.

## Claims

1. Device for a web, in particular for cooling a printed paper web, having a roll (32) having a cylindrical outer surface, having a drive (36) for rotating the roll (32) and having guide elements for moving the web (16) along a path which partially extends around the said roll (32), characterized in that an apparatus is provided which deflects the central portion (44) of the web (16) in the direction of the outer surface of the roll (32) at a point which, in relation to the direction of movement of the web (16), lies above a hypothetical line (52) of tangential contact of the web (16) with the roll (32), in order thereby to bring the central portion (44) of the web (16) into contact with the cylindrical outer surface of the roll (32) before the two side portions (46, 48) of the web (16) make contact with the roll (32).

2. Device according to Claim 1, characterized in that the apparatus comprises a nozzle (58) through which an air flow is directed onto a surface portion of the web (16) which, in relation to the direction of movement of the web (16), extends from a point above the hypothetical line (52) of tangential contact in the direction of the two side portions (46, 48) of the web (16).

3. Device according to Claim 2, characterized in that the nozzle (58a) has an essentially V-shaped configuration, the central or pointed portion (68a) of the nozzle (58a) extending, in relation to the direction of movement of the web (16), at least partially above the hypothetical line (52) of tangential contact.

4. Device according to Claim 2, characterized in that the nozzle (58) has an arcuately curving central portion (68) which is located, in relation to the direction of movement of the web (16), above the hypothetical line (52) of tangential contact as well as two side portions (74, 76), which extend from the central portion (68) outwards in relation to the direction of movement of the web (16) underneath the hypothetical line (52) of tangential contact.

5. Device according to one of Claims 2 to 4, characterized in that the nozzle (58) has an arcuately curved configuration viewed in a plane extending at right angles to the central axis of the roll (32).

6. Device according to Claim 5, characterized in that the central point of curvature of the arcuately curved configuration lies on the central axis of the roll (32).

7. Device according to one of Claims 2 to 6, characterized in that the nozzle (58) has an underside portion from which air flows onto the web (16), the underside portion comprising a central nozzle portion (68) which is located, in relation to the direction of movement of the web (16), above the hypothetical line (52) of tangential contact, and the underside portion further having side nozzle portions (74, 76), which extend, in relation to the direction of movement of the web (16), underneath the hypothetical line (52) of tangential contact, the underside portion of the nozzle (58) being located over its entire length at the same distance from the outer surface of the roll (32).

8. Device according to one of Claims 2 to 7, characterized in that the nozzle (58) extends between the side edges of the web (16) and, in the circumferential direction, around part of the cylindrical outer surface of the roll (32).

9. Device according to one of Claims 2 to 8, characterized in that the nozzle (58) is located over its entire length at the same distance from the outer surface of the roll (32).

10. Device according to one of the preceding claims, characterized in that a device (56) for the application of moisture to the web (16) in relation to the direction of movement of the web (16) is provided upstream of the roll (32).

11. Method for dissipating heat from a web, in particular a printed paper web, the web (16) being guided about a rotatable cooling roll (32) and heat being transmitted from the web (16) onto the outer surface of the cooling roll (32), characterized in that, during the guidance of the web (16) around the cooling roll (32), a central portion (44) of the web (16) comes into contact with the outer surface of the cooling roll (32) first and then the two side portions (46, 48) of the web (16) make contact with the outer surface of the cooling roll (32).

12. Method according to Claim 11, characterized in that the pressure of a fluid is directed against the central portion (44) of the web (16) in order to deflect the said central portion (44) in the direction of the outer surface of the cooling roll (32).

13. Method according to Claim 12, characterized in that, in relation to the direction of movement of the web (16), underneath the point at which the pressure of the fluid is directed against the central portion (44) of the web (16), the pressure of a fluid is additionally directed against both side portions (46, 48) of the web (16), in order to press both side portions (46, 48) of the web (16) against the outer surface of the cooling roll (32).

14. Method according to Claim 13, characterized in that the web (16), in relation to the direction of movement of the web, is deflected above the point at which both side portions (46, 48) of the web first come into contact with the cooling roll (32) and, during the contact of both side portions (46, 48) with the cooling roll (32), is held in this condition.

## Revendications

1. Dispositif destiné à une bande, en particulier de refroidissement d'une bande de papier imprimée, comprenant un rouleau (32) présentant une surface d'enveloppe cylindrique, une commande (36) d'entraînement en rotation du rouleau (32) ainsi que des éléments de guidage destinés à déplacer la bande (16) le long d'un trajet qui passe partiellement autour du rouleau (32),
caractérisé
en ce qu'un dispositif qui est prévu infléchit la partie centrale (44) de la bande (16) vers la surface de l'enveloppe du rouleau (32) en un emplacement qui est situé, par rapport au sens du mouvement de la bande (32), au-dessus d'une ligne hypothétique (52) de contact tangentiel de la bande (16) avec le rouleau (32) afin de mettre ainsi la partie centrale (44) de la bande (16) en contact avec la surface cylindrique de l'enveloppe du rouleau (32) avant que les deux parties latérales (46, 48) de la bande (16) entrent en contact avec le rouleau (32).

2. Dispositif selon la revendication 1,
caractérisé
en ce que le dispositif comprend une buse (58) qui dirige un courant d'air sur une région de la surface de la bande (16) qui va, par rapport au sens de déplacement de la bande (16), d'un emplacement situé au-dessus de la ligne hypothétique (52) de contact tangentiel vers les deux parties latérales (46, 48) de la bande (16).

3. Dispositif selon la revendication 2,
caractérisé
en ce que la buse (58a) a une forme sensiblement en V, la partie centrale ou pointue (68a) de la buse (58a) étant située par rapport au sens du mouvement de la bande (16) au moins partiellement au-dessus de la ligne hypothétique (52) de contact tangentiel.

4. Dispositif selon la revendication 2,
caractérisé
en ce que la buse (58) comprend une partie centrale curviligne (68) qui se trouve, par rapport au sens du mouvement de la bande (16), au-dessus de la ligne hypothétique (52) de contact tangentiel, ainsi que deux parties latérales (74, 76) qui vont de la partie centrale (68), par rapport au sens de déplacement de la bande (16), au-dessous de la ligne hypothétique (52) de contact tangentiel.

5. Dispositif selon l'une des revendications 2 à
4, caractérisé
en ce que la buse (58) présente une forme arquée, observée dans un plan perpendiculaire à l'axe de symétrie du rouleau (32).

6. Dispositif selon la revendication 5,
caractérisé
en ce que le centre de courbure de la forme arquée est situé sur l'axe de symétrie du rouleau (32).

7. Dispositif selon l'une des revendications 2 à 6,
caractérisé
en ce que la buse (58) présente une partie de côté inférieur à partir de laquelle de l'air s'écoule sur la bande (16), la partie de côté inférieur comprenant une partie centrale de buse (68) qui se trouve par rapport au sens de déplacement de la bande (16) au-dessus de la ligne hypothétique (52) de contact tangentiel et la partie de côté inférieur comprend par ailleurs des parties latérales de buse (74, 76) qui sont situées par rapport au sens de déplacement de la bande (16) au-dessous de la ligne nypothétique (52) de contact tangentiel, la partie de côté inférieur de la buse (58) se trouvant sur la totalité de sa longueur à une distance identique de la surface de l'enveloppe du rouleau (32).

8. Dispositif selon l'une des revendications 2 à 7,
caractérisé
en ce que la buse (58) se prolonge, entre les bords latéraux de la bande (16) et dans la direction de la circonférence, autour d'une partie de la surface cylindrique de l'enveloppe du rouleau (32).

9. Dispositif selon l'une des revendications 2 à 8,
caractérisé
en ce que la buse (58) se trouve sur la totalité de sa longueur à même distance de la surface de l'enveloppe du rouleau (32).

10. Dispositif selon l'une des revendications précédentes,
caractérisé
en ce qu'un dispositif (56) d'apport d'humidité à la bande (16) est prévu, par rapport au sens du déplacement de la bande (16), au-dessus du rouleau (32).

11. Procédé d'évacuation de la chaleur d'une bande, en particulier d'une bande imprimée de papier, la bande (16) étant guidée autour d'un rouleau rotatif de refroidissement (32) et de la chaleur étant transférée de la bande (16) à la surface de l'enveloppe du rouleau de refroidissement (32),
caractérisé
en ce que, lors du guidage de la bande (16) autour du rouleau de refroidissement (32), une partie centrale (44) de la bande (16) entre tout d'abord en contact avec la surface de l'enveloppe du rouleau de refroidissement (32) et ensuite les deux parties latérales (46, 48) de la bande (16) entrent en contact avec la surface de l'enveloppe du rouleau de refroidissement (32).

12. Procédé selon la revendication 11,
caractérisé
en ce que la pression d'un fluide est dirigée contre la partie centrale (44) de la bande (16) afin d'infléchir celle-ci vers la surface de l'enveloppe du rouleau de refroidissement (32).

13. Procédé selon la revendication 12,
caractérisé
en ce que, accessoirement, la pression d'un fluide est dirigée contre les deux parties latérales (46, 48) de la bande (16) et, par rapport au sens du déplacement de la bande (16), au-dessous de l'emplacement auquel la pression du fluide est dirigée contre la partie centrale (44) de la bande (16) afin de serrer les deux parties latérales (46, 48) de la bande (16) contre la surface de l'enveloppe du rouleau de refroidissement (32).

14. Procédé selon la revendication 13,
caractérisé
en ce que la bande (16) est infléchie, par rapport au sens de déplacement de la bande, au-dessus de l'emplacement auquel les deux parties latérales (46, 48) de la bande entrent en contact pour la première fois avec le rouleau de refroidissement (32) et elle est tenue à cet état pendant le contact des deux parties latérales (46, 48) avec le rouleau de refroidissement (32).
